# NEUE EUROPÄISCHE PATENTSCHRIFT

(11) **EP 1 625 774 B2**
(45) Veröffentlichungstag und Bekanntmachung des Hinweises auf die Entscheidung über den Einspruch: **17.08.2011**
(45) Hinweis auf die Patenterteilung: 26.09.2007
(21) Anmeldenummer: 03816956.1
(22) Anmeldetag: 28.10.2003
(51) Int. Cl.: H05B 6/06

(54) **TEMPERATURREGELUNG FÜR EIN INDUKTIV ERWÄRMTES HEIZELEMENT**
TEMPERATURE CONTROL FOR AN INDUCTIVELY HEATED HEATING ELEMENT
REGULATION DE TEMPERATURE DESTINEE A UN ELEMENT DE CHAUFFAGE CHAUFFE PAR INDUCTION

(30) Priorität: 15.05.2003 ES 200301242
(43) Veröffentlichungstag der Anmeldung: 15.02.2006
(73) Patentinhaber: BSH Bosch und Siemens Hausgeräte GmbH, 81739 München (DE)
(72) Erfinder: BURDIO PINILLA, José Miguel, Emilia Pardo, 50018 Zaragoza (ES); HERNANDEZ BLASCO, Pablo Jesús, 50410 Cuarte de Huerva Zaragoza (ES); LLORENTE GIL, Sergio,, 50009 Zaragoza (ES); MONTERDE AZNAR, Fernando, 50013 Zaragoza (ES); GARCIA JIMENEZ, José Ramón, 50009 Zaragoza (ES); ESTERAS DUCE, Ignacio, 50010 Zaragoza (ES)
(86) Internationale Anmeldenummer: PCT/EP2003/011961
(87) Internationale Veröffentlichungsnummer: WO 2004/103028

(56) Entgegenhaltungen:
- EP-A- 0 888 033
- EP-B1- 0 858 722
- WO-A2-97/16943
- DE-A- 2 622 825
- DE-A1- 4 208 252
- DE-A1- 10 160 087
- DE-A1- 19 609 930
- DE-A1- 19 852 617
- DE-C- 916 103
- DE-C- 3 731 555
- DE-C2- 3 501 304
- US-A- 3 781 506
- US-A- 4 481 639
- US-A- 4 798 925
- US-A- 5 408 073
- US-A- 5 477 035
- US-A- 6 163 019

## Beschreibung

Die vorliegende Erfindung betrifft ein Verfahren zur Temperaturregelung eines Heizelementes, welches induktiv durch einen Induktor beheizt wird, dem über eine Steuerschaltung elektrische Leistung zugeführt wird und eine dementsprechende Steuerschaltung, sowie ein Induktionskochfeld und einen Induktionsofen mit einer solchen Steuerschaltung.

Das Erwärmen eines Heizelementes durch Induktion ist bekannt. Dabei führt eine Verlustleistung eines hochfrequenten Wechselfeldes, welches von einer Induktionsspule, dem sogenannten Induktor, durch magnetische Kopplung in einem Teil des Heizelementes erzeugt wird, zu der Erwärmung des Heizelementes. Dieses Prinzip wird z.B. bei Induktionskochfeldern verwendet, bei denen die Wärme eines Kochgefäßes in dessen Boden durch Induktion erzeugt wird.

Aus US 3 781 506 ist ein Verfahren zur Messung und Regelung der Temperatur eines induktiv erwärmten Kochgefäßes bei einem Induktionskochgerät bekannt. Bei diesem Verfahren wird ein Parameter eines Schaltkreises gemessen, der den Induktor mit elektrischer Leistung versorgt. Dieser Parameter wird von der Erwärmung des Kochgefäßes beeinflusst, so dass sein Wert mit einer Temperaturänderung des Kochgefäßes variiert. Die Temperatur des Kochgefäßes kann aus dem gemessenen Wert des Parameters anhand einer Temperatur-Kennlinie des Parameters bestimmt werden.

Der Nachteil des in US 3 781 506 vorgeschlagenen Verfahrens liegt darin, dass es nur für ein Kochgefäß funktioniert, für welches die Temperatur-Kennlinie des Parameters bekannt und für welches das Verfahren geeicht worden ist. D.h. für Kochgefäße, die in ihrem Erwärmungsverhalten von der dem Verfahren zugrunde liegenden Kennlinie abweichen, ist das Verfahren sehr ungenau. Dies gilt auch für Kochgefäße, deren Erwärmungsverhalten sich im Laufe der Zeit durch Abnutzung ändert.

Aus US 6 163 019 ist ein Resonanzfrequenz-Induktionsofen, insbesondere zum Schmelzen von Metallen, bekannt, bei dem, um einen voreingestellten Leistungspegel der Heizelemente zu erreichen, eine anfängliche Leitungszeit (Puls-Weite) der Heizelemente vorbestimmt wird und dann die Heizelemente solange mit folgend vergrößerter Puls-Weite angesteuert werden, bis die vorbestimmte Heizleistung erreicht ist.

Der Erfindung liegt die Aufgabe zugrunde, ein Verfahren zur Temperaturregelung eines induktiv erwärmten Heizelementes zur Verfügung zu stellen, welches unabhängig von dem Zustand des Heizelementes und für unterschiedliche Heizelemente funktioniert.

Diese Aufgabe wird durch ein Verfahren der eingangs genannten Art dadurch gelöst, dass die Temperaturregelung zu einem ersten Zeitpunkt aktiviert wird, dass abhängig von mindestens einer elektrischen Größe der Steuerschaltung, die von der Temperatur des Heizelementes abhängt, zu diesem ersten Zeitpunkt ein Referenzwert bzw. ein Sollwert bestimmt wird, dass abhängig von der elektrischen Größe zu zumindest einem späteren Zeitpunkt ein Vergleichswert bzw. ein Istwert und eine Abweichung dieses Vergleichswertes von dem Referenzwert bestimmt wird, und dass dem Induktor abhängig von der Abweichung Leistung zugeführt wird, so dass die Temperatur des Heizelementes auf einen dem Referenzwert entsprechenden konstanten Wert geregelt wird sowie durch die weiteren Merkmale des Anspruchs 1.

Des weiteren wird die Aufgabe durch eine Steuerschaltung der eingangs genannten Art dadurch gelöst, dass die Steuerschaltung ein Bedienelement zur Aktivierung der Temperaturregelung umfasst, dass die Steuerschaltung zumindest eine Messeinrichtung zur Bestimmung von mindestens einer elektrischen Größe der Steuerschaltung, die von der Temperatur des Heizelementes abhängt, umfasst, dass die Steuerschaltung zur Bestimmung eines von der elektrischen Größe abhängigen Referenzwertes zu einem Aktivierungszeitpunkt der Temperaturregelung und zur Bestimmung eines von der elektrischen Größe abhängigen Vergleichswertes zu zumindest einem späteren Zeitpunkt ausgebildet ist, dass die Steuerschaltung eine Vergleichseinheit zur Bestimmung einer Abweichung des Vergleichswertes von dem Referenzwert umfasst, und dass die Steuerschaltung eine Steuereinheit zur Steuerung des Leistungsreglers abhängig von der Abweichung umfasst, zur Temperaturregelung des Heizelementes auf einen dem Referenzwert entsprechenden konstanten Wert sowie durch die weiteren Merkmale des Anspruchs 10.

Dadurch dass zum Aktivierungszeitpunkt der Temperaturregelung abhängig von der elektrischen Größe der Steuerschaltung der Referenzwert bestimmt und dieser mit dem Vergleichswert verglichen wird, der zu, zumindest einem späteren Zeitpunkt abhängig von der elektrischen Größe der Steuerschaltung bestimmt wird, ist auf einfache Art und Weise sicher gestellt, dass die Temperaturregelung auf eine dem Referenzwert entsprechende Temperatur von der Wahl des Heizelementes unabhängig ist. Vorteilhaft ist darüber hinaus, dass die Temperatur des Heizelementes somit ohne Kenntnis einer spezifischen Temperatur-Kennlinie der elektrischen Größe für das Heizelement geregelt werden kann. Auf diese Weise ist die Temperaturregelung selbst dann funktionsfähig, wenn das Heizelement ungenau zu dem Induktor positioniert ist.

Gemäß einer bevorzugten Ausführungsform ist vorgesehen, dass die Temperaturregelung von einem Benutzer durch Betätigung eines Bedienelementes aktiviert werden kann, welches insbesondere zumindest ein Schalter oder zumindest ein Berührungssensor ist. Dadurch kann der Benutzer die gewünschte Temperatur des Heizelementes bestimmen, in dem er z.B. bei einer Induktionskochzone eines Induktionskochfeldes die Temperaturregelung dann aktiviert, wenn Wasser in einem Kochgefäß auf dieser Induktionskochzone zu kochen beginnt oder ein Gargut in dem Kochgefäß auf einer, von dem Benutzer subjektiv bestimmten Temperatur gehalten werden soll. Die Temperatur des Heizelementes, wie z.B. des Kochgefäßes, wird nach Aktivierung der Temperaturregelung beibehalten, ohne mit einem Sensor die absolute Temperatur des Heizelementes bestimmen zu müssen. Die elektrischen Leistung wird automatisch geregelt, um die Temperatur des Heizelementes auf der dem Referenzwert entsprechenden Temperatur zu halten und ein manuelles Nachregeln der elektrischen Leistung durch den Benutzer, ist auch dann nicht notwendig, wenn z.B. während eines Kochprozesses noch kaltes Gargut dem Kochgefäß zugeführt wird.

Der Vergleichswert der elektrischen Größe wird in vorgegebenen, insbesondere periodischen Zeitabständen bestimmt. Auf diese Weise wird die Genauigkeit der Temperaturregelung erhöht, da Änderungen der Temperatur des Heizelementes durch z.B. äußere Einflüsse in regelmäßigen Zeitabständen erfasst werden und die dem Induktor zugeführte elektrische Leistung entsprechend nachgeregelt wird, um die Temperatur konstant zu halten.

Um den Aufwand für die Temperaturregelung gering zu halten, ist in einer bevorzugten Ausführungsform die elektrische Größe aus welcher der Referenzwert und/oder der Vergleichswert bestimmt, insbesondere berechnet wird, die elektrische Leistung und/oder eine gemittelte Spannung und/oder ein gemittelter Strom, da diese elektrischen Größen der Steuerschaltung besonders einfach erfasst werden können.

Gemäß einer bevorzugten Ausführungsform werden der Referenzwert und/oder der Vergleichswert bei einer vorgegebenen Frequenz der elektrischen Größe bestimmt. Dieses Vorgehen hat den Vorteil, dass frequenzabhängige Einflüsse des Heizelementes oder der Bestimmung des Referenzwertes bzw. des Vergleichswertes vermieden werden, wodurch die Genauigkeit der Temperaturregelung erhöht werden kann.

Die Erfindung und ihre Weiterbildungen werden nachfolgend anhand von Zeichnungen näher erläutert:

Es zeigen
- Fig.1: eine schematische Darstellung eines Induktionskochfeldes mit einer Steuerschaltung zur Temperaturregelung,
- Fig.2: eine Systemskizze der Steuerschaltung,
- Fig.3a: eine Detailskizze der Steuerschaltung,
- Fig.3b: ein schematischer zeitlicher Verlauf einer Eingangsspannung der Steuerschaltung,
- Fig.3c: ein schematischer zeitlicher Verlauf einer Ausgangsspannung und eines Ausgangsstromes der Steuerschaltung,
- Fig.4: ein Ablaufdiagramm der Temperaturregelung des Heizelementes,
- Fig.5: schematisch einen zeitlichen Verlauf der Temperaturregelung,
- Fig.6: eine schematische Darstellung eines Induktionsofens mit Temperaturregelung,

In Figur 1 ist ein Induktionskochfeld 1 mit einer Steuerschaltung 2 zur Temperaturregelung eines Kochgefäßes 3 gezeigt. Das Induktionskochfeld 1 weist eine Glaskeramikplatte 4 mit vier Induktionskochzonen 5 auf, an deren Position sich unter der Glaskeramikplatte je ein Induktor 6 befindet. Das Kochgefäß 3 wird durch einen der Induktoren 6 beheizt. Zur Bedienung der Induktoren 6 ist an einer Front 7 der Glaskeramikplatte eine Bedieneinheit 8 angeordnet. Diese Bedieneinheit 8 umfasst Bedienelemente 9 zur Aktivierung und Deaktivierung der Temperaturregelung.

Wie in Figur 2 gezeigt, umfasst die Steuerschaltung 2 den Induktor 6 zur induktiven Erwärmung eines Heizelementes 3, wie beispielsweise des Kochgefäßes 3 in Figur 1, einen Leistungsregler 10 zur Regelung einer dem Induktor 6 zugeführten elektrischen Leistung *P,* eine Messeinrichtung 11 zur Messung elektrischer Größen *νₒ, iₒ, P , I* der Steuerschaltung 2, ein Bedienelement 9 zur Aktivierung und Deaktivierung der Temperaturregelung und eine Steuereinheit 12, wie z.B. einen Mikroprozessor, zur Steuerung des Leistungsreglers 10. Die Steuerschaltung 2 wird von einer Spannungsquelle 13 mit einer Eingangsspannung *νᵢ* versorgt, die eine Wechselspannung ist. Der Leistungsregler 10 umfasst üblicherweise einen Umrichter (nicht gezeigt), der die Eingangsspannung *νᵢ* mit einer Eingangsfrequenz von beispielsweise 50 Hz in eine Ausgangsspannung *νₒ* umwandelt, die in einem höheren Frequenzbereich liegt, z.B. über 25 kHz. Zur Steuerung der Leistung, die z.B. über einen Drehwähler der Bedieneinheit 8 voreingestellt ist, sind verschiedene Prinzipien bekannt, z.B. ein periodisches An- und Ausschalten der Ausgangsspannung ν*ₒ*, eine Frequenzanpassung der Ausgangsspannung ν*ₒ* oder eine Steuerstromänderung. Die Temperaturregelung wird von dem Bedienelement 9 durch ein Steuersignal *S_{T}* an die Steuereinheit 12 aktiviert. Die von der Messeinrichtung 11 erfassten elektrischen Größen ν*ₒ*, *iₒ, P , I* der Steuerschaltung 2 werden der Steuereinheit 12 zugeführt und dort zu einem Steuersignal für die Leistungssteuerung *S_{P}* verarbeitet. Aufgrund des Steuersignals für die Leistungssteuerung *S_{P},* das dem Leistungsregler 10 zugeführt wird, wird die dem Induktor 6 zugeführte elektrische Leistung *P* geregelt und somit eine in dem Heizelement 3 erzeugte Wärmeleistung *W*.

In Figur 3a ist eine Detailskizze der Steuerschaltung 2 gezeigt. Die Steuerschaltung 2 wird über die Spannungsquelle 13 mit der Eingangsspannung *νᵢ* versorgt. Die Höhe diese Eingangsspannung *νᵢ* wird mit Hilfe eines Spannungsteilers 14, der zwei Widerstände *R*1, *R*2 umfasst, reduziert und mittels eines Gleichrichters 15 zu einer gleichgerichteten Eingangspannung *νᵣ* umgeformt. Die Positionen von Spannungsmaxima *Vₘ* in einem zeitlichen Verlauf der gleichgerichteten Eingangspannung *νᵣ* werden mit einem Peakdetektor 16 detektiert und einer Hochspannungsisolation 17 nachgeordnet, wird ein Wert der Spannungsmaxima *Vₘ* erfasst. In Figur 3b ist der Verlauf der Eingangsspannung *νᵢ* und der Verlauf der gleichgerichteten Eingangspannung *vᵣ* über einer Zeitachse t gezeigt. Im Verlauf der gleichgerichteten Eingangspannung *νᵣ* ist der Wert der Spannungsmaxima *Vₘ* gekennzeichnet.

Die dem Induktor 6 zugeführte elektrische Leistung *P* wird von dem Leistungsregler 10 mit Hilfe zweier Hochfrequenzschalter *S*1, *S*2 geregelt, die beispielsweise Leistungs-Halbleiterbauelemente sein können. Am Induktor liegt eine Ausgangsspannung *νₒ* an und es fließt ein Ausgangsstrom *iₒ.* Diese beiden elektrischen Größen νₒ, *iₒ* werden durch eine Widerstandsänderung des Heizelementes 3 beeinflusst, die von dem Heizelemente 3 und seiner Temperatur T abhängt. Der Ausgangsstrom *iₒ* wird mit Hilfe eines Strom-Spannungswandlers 18 erfasst, an dessen Widerstand *R*3 eine Spannung *vi* anliegt, die proportional dem Ausgangsstrom *iₒ*. ist. In Figur 3c ist schematisch der detektierte zeitliche Verlauf der Ausgangsspannung *vₒ* und des Ausgangsstromes *iₒ* gezeigt. Eine weitere, alternative Messgröße, die von der Temperatur *T* des Heizelementes 3 abhängt, ist beispielsweise eine Phasenverschiebung Δ*t* zwischen Ausgangsspannung ν*ₒ* und Ausgangsstrom *iₒ ,* die z.B. anhand eines Nulldurchganges *N*1 der Ausgangsspannung ν*ₒ* und eines Nulldurchganges N2 des Ausgangsstromes *iₒ* bestimmt werden kann. Es können auch andere elektrische Größen der Steuerschaltung 2 gemessen werden, die von der Temperatur T des Heizelementes 3 abhängen, wie beispielsweise eine gemittelte elektrische Leistung *P,* ein gemittelter gleichgerichteter Strom *I*, ein maximaler Strom *Iₘₐₓ* oder eine Frequenz der Ausgangsspannung *vₒ* oder des Ausgangsstromes *iₒ*.

Aus dem Produkt von Ausgangsspannung *vₒ* und Ausgangsstrom *iₒ* kann die gemittelte elektrische Leistung *P* bestimmt werden $P = \frac{1}{τ} ⋅ {\int }_{0}^{τ} {v}_{o} ⋅ {i}_{o} ⋅ ⅆ t ,$
wobei τ einen Mittelungszeitraum angibt. Der gemittelter gleichgerichteter Strom *I* wird gemäß $I = \frac{1}{τ} {\int }_{0}^{τ} abs \left({i}_{o}\right) ⋅ ⅆ t$ bestimmt, wobei *abs(iₒ)* einen Absolutbetrag des Ausgangsstromes *iₒ* bezeichnet. Eine Alternative ist die Bestimmung der Wurzel des quadratischen Mittelwertes *I*ᵣₘₛ des Ausgangsstroms *iₒ .* Die gemittelte elektrische Leistung *P* und der gemittelte gleichgerichtete Strom *I* werden durch die Messeinrichtung 11 erfasst und der Steuereinheit 12 zugeführt. In der Steuereinheit 12 wird aus der gemittelten elektrischen Leistung *P* und dem gemittelten gleichgerichteten Strom *I* ein Wert einer Funktion *F* wie folgt berechnet $F = {k}_{P} ⋅ \frac{P}{{V}_{rms}^{2}} + {k}_{I} ⋅ \frac{I}{{V}_{rms}} ,$
wobei *kₚ* und *k_{I}* Konstanten sind, die experimentell bestimmt werden, um eine maximale Variation des Funktionswertes *F* mit der Temperatur *T* des Heizelementes 3 zu erzielen. *Vᵣₘₛ* bezeichnet die Wurzel des quadratischen Mittelwertes der Eingangsspannung ν*ᵢ*. Es sind auch andere Funktionen *F* möglich, beispielsweise kann die Funktion *F* auch eine Impedanz von dem Heizelement 3 und dem Induktor 6 sein, die aus einem Verhältnis von gemitteiter Leistung *P* zu einem Quadrat des gemittelten Stromes *I* bestimmt wird.

In Figur 4 ist ein Ablaufdiagramm der Temperaturregelung des Heizelementes 3 gezeigt. In einem ersten Verfahrensschritt TA wird die Temperaturregelung durch ein Steuersignal *S_{T}* aktiviert. Damit wird eine normale Leistungssteuerung, der über die Bedieneinheit 8 gewählten Leistung *P* verlassen und zur Leistungssteuerung mittels Temperaturregelung übergegangen. Dazu wird in einem zweiten Verfahrensschritt RW nahezu gleichzeitig zur Aktivierung der Temperaturregelung ein Referenzwert *F_{R}* aus dem aktuellen Wert der Funktion *F* bestimmt, der abhängig von mindestens einer der elektrischen Größen ν*ₒ* , *iₒ, P , I* der Steuerschaltung 2 ist, die von der Temperatur *T* des Heizelementes 3 abhängt. In einem nächsten Verfahrensschritt VW wird abhängig von der elektrischen Größe *vₒ* , *iₒ , P , I* ein Vergleichswert *Fᵥ* aus der Funktion *F* und eine Abweichung dieses Vergleichswertes *Fᵥ* von dem Referenzwert *F_{R}* bestimmt. In dem nächsten Verfahrensschritt TR wird dem Induktor 6 abhängig von der Abweichung elektrische Leistung *P* zugeführt, so dass die Temperatur T des Heizelementes 3 auf einen dem Referenzwert *F_{R}* entsprechenden konstanten Wert geregelt wird. In einem nächsten Verfahrensschritt DA wird geprüft, ob ein Signal *S_{T}* für eine Deaktivierung der Temperaturregelung vorliegt. Ist dies nicht der Fall N so wird mit dem Verfahrensschritt VW fortgefahren. Liegt ein Signal *S_{T}* zur Deaktivierung der Temperaturregelung vor Y, so wird die Temperaturregelung in dem nächsten Verfahrensschritt TE beendet und eine Leistungssteuerung *L* der elektrischen Leistung *P* wird ohne Temperaturregelung mit dem Leistungsregler 10 entsprechend der mittels der Bedieneinheit 8 gewählten Leistung *P* durchgeführt.

In Figur 5 ist schematisch ein zeitlicher Verlauf der Temperaturregelung gezeigt. Zu einem Zeitpunkt *t*0 wird der Induktor 6 mit dem Heizelement 3 aktiviert und dem Induktor 6 somit eine mittels der Bedieneinheit 8 gewählte elektrische Leistung *P*1 zugeführt, die über den Leistungsregler 10 gesteuert wird und das Heizelement 3 auf eine Temperatur *T*1 aufheizt. Zu einem Zeitpunkt *t*1 wird von einem Benutzer durch Betätigung des Bedienelements 9, welches beispielsweise ein Schalter oder ein Berührungssensor ist, die Temperaturregelung aktiviert. Zu diesem ersten Zeitpunkt *t*1 wird der Referenzwert *F_{R}* und zu späteren Zeitpunkten *t*2 bis *t*7, die vorteilhaft in periodischen Zeitabständen liegen, jeweils der Vergleichswert *F_{V}* bestimmt. Während des Mittelungszeitraumes τ, den die Messeinrichtung 11 zur Messung M der elektrischen Größen ν*ₒ* , *iₒ , P , I* benötigt, wird die Frequenz der Ausgangsspannung ν*ₒ* bzw. des Ausgangsstromes *iₒ* auf einen vorgegebenen Wert geregelt und die Leistungssteuerung L des Leistungsreglers 10 wird solange unterbrochen. Da der Mittelungszeitraum τ typischerweise in der Größenordnung von 10 bis 800 Millisekunden liegt, ist dieser Zeitraum im Vergleich zur typischen Dauer *d* der Leistungssteuerung L von 5 bis 15 Sekunden vernachlässigbar gering.

Sobald die Temperaturregelung aktiviert ist, wird die dem Induktor 6 zugeführte elektrische Leistung von dem Leistungswert *P*1 auf einen geringeren Leistungswert *P*2 reduziert, um den Temperaturwert *T*1 des Heizelementes 3 konstant zu halten. Zu einem Zeitpunkt *t*4 wird das Heizelement 3 durch einen äußeren Einfluss abgekühlt, beispielsweise indem einem Kochgefäß 3 kalte Flüssigkeit zugeführt wird. Diese Abkühlung des Heizelementes 3 auf einen Temperaturwert *T*2 wird durch die Abweichung des Vergleichswertes *F_{V}* von dem Referenzwert *F_{R}* erfasst. Daraufhin bewirkt die Temperaturregelung eine Erhöhung der dem Induktor 6 zugeführten elektrischen Leistung auf einen Wert *P*3, um das Heizelement 3 wieder auf die Temperatur *T*1 aufzuheizen. Bis die Temperatur *T*1 wieder erreicht ist, kann die dem Induktor 6 zugeführte elektrische Leistung *P* schrittweise bis zu einem Wert *P*4 reduziert werden. Dieser Leistungswert *P*4 wird nun dem Induktor 6 zugeführt, um das Heizelement 3 auf dem konstanten Temperaturwert *T*1 zu halten. Die Temperaturregelung bleibt solange aktiv, bis sie beispielsweise durch Betätigen des Bedienelementes 9 durch den Benutzer deaktiviert wird. Eine andere Möglichkeit der Deaktivierung der Temperaturregelung ist beispielsweise das Entfernen des Heizelementes 3 von dem Induktor 6, eine Deaktivierung des Induktors 6 durch den Benutzer oder eine andere Leistungsvorgabe für den Induktor 6 über die Bedieneinheit 8.

Als ein weiteres Anwendungsbeispiel für die Temperaturregelung des induktiv beheizten Heizelementes 3 ist in Figur 6 schematisch ein Induktionsofen 19 dargestellt. Die Bedieneinheit 8 des Induktionsofens 19, die sich an einer Frontseite 20 des Induktionsofens befindet, umfasst das Bedienelement 9 zur Aktivierung und Deaktivierung der Temperaturregelung. Eine Beschickungsöffnung 21 des Induktionsofens 19 ist durch Seitenwände 22, eine Deckenwand 23 und eine Bodenwand 24, sowie eine Rückwand 26 und eine Tür (in der Figur 6 nicht gezeigt) begrenzt. Die Induktoren 6 befinden sich beispielsweise an der Deckenwand 23 und an der Bodenwand 24 des Induktionsofens 19 und sind durch die Heizelemente 3 abgedeckt. Die Induktoren 6 und die Heizelemente 3 können ebenso an den Seitenwänden 22 angebracht sein. Alternativ kann das Heizelement 3 auch ein Gargutträger, wie beispielsweise ein Backblech sein, oder eine der Seitenwände 22, die Deckenwand 23 oder die Bodenwand 24.

### Bezugszeichenliste

- 1: Induktionskochfeld
- 2: Steuerschaltung
- 3: Heizelement, Kochgefäß, Gargutträger
- 4: Glaskeramikplatte
- 5: Induktionskochzonen
- 6: Induktor
- 7: Front der Glaskeramikplatte
- 8: Bedieneinheit
- 9: Bedienelement zur Aktivierung/Deaktivierung der Temperaturregelung
- 10: Leistungsregler
- 11: Messeinrichtung
- 12: Steuereinheit, Mikroprozessor
- 13: Spannungsversorgung
- 14: Spannungsteiler
- 15: Gleichrichter
- 16: Peakdetektor
- 17: Hochspannungsisolation
- 18: Strom-Spannungswandler
- 19: Induktionsofen
- 20: Frontseite des Induktionsofens
- 21: Beschickungsöffnung des Induktionsofens
- 22: Seitenwand des Induktionsofens
- 23: Deckenwand des Induktionsofens
- 24: Bodenwand des Induktionsofens
- 25: Rückwand des Induktionsofens

- d: Dauer der Leistungskontrolle
- *F_{R}*: Referenzwert
- *F_{V}*: Vergleichswert
- *iₒ*: Ausgangsstrom der Steuerschaltung
- *I*: gemittelter Strom
- *I*ₘₐₓ: Maximalwert des Stroms
- L: Leistungskontrolle mit dem Leistungsregler
- M: Messung der elektrischen Größen
- *N*1: Nulldurchgang der Ausgangsspannung
- *N*2: Nulldurchgang des Ausgangsstromes
- *P*: elektrische Leistung
- *R*1: Widerstand des Spannungsteilers
- *R*2: Widerstand des Spannungsteilers
- *R*3: Widerstand des Strom-Spannungswandlers
- *S_{T}*: Steuersignal zur Aktivierung/Deaktivierung der Temperaturregelung
- *S_{P}*: Steuersignal zur Leistungsregelung
- *S1*: Hochfrequenzschalter
- *S2*: Hochfrequenzschalter
- *t*: Zeitachse
- Δ*t*: Phasenverschiebung zwischen Ausgangsspannung und Ausgangsstrom
- τ: Mittelungszeitraum für die Temperaturregelung
- *T*: Temperatur des Heizelementes
- *vᵢ*: Eingangsspannung der Steuerschaltung
- *vᵣ*: gleichgerichtete Eingangsspannung
- *vₒ*: Ausgangsspannung der Steuerschaltung
- *vi*: Spannung proportional dem Ausgangsstrom
- *Vₘ*: Maximalwert der gleichgerichteten Eingangsspannung
- *W*: Wärmeleistung

- AT: Aktivierung der Temperaturregelung
- RW: Bestimmung des Referenzwertes
- VW: Bestimmung des Vergleichswertes und seine Abweichung von dem Referenzwert
- TR: Leistungsregelung entsprechend der Temperaturregelung
- DA: Abfrage, ob Temperaturregelung deaktiviert ist
- TE: Ende der Temperaturregelung
- N: Signal zur Deaktivierung der Temperaturregelung liegt nicht vor
- Y: Signal zur Deaktivierung der Temperaturregelung liegt vor

## Patentansprüche

1. Verfahren zur Temperaturregelung eines Heizelementes (3), welches induktiv durch einen Induktor (6) beheizt wird, dem über eine Steuerschaltung (2) elektrische Leistung (*P*) zugeführt wird, **dadurch gekennzeichnet,**
- **dass** die Temperaturregelung zu einem ersten Zeitpunkt (t1) aktiviert wird (AT),
- **dass** abhängig von mindestens einer elektrischen Größe (*vₒ*, *iₒ*, *P, I*) der Steuerschaltung (2), die von der Temperatur (*T*) des Heizelementes (3) abhängt, zu diesem ersten Zeitpunkt (t1) ein Referenzwert (*F_{R}*) bestimmt wird (RW),
- **dass** abhängig von der elektrischen Größe *(vₒ, iₒ, P , I)* zu zumindest einem späteren Zeitpunkt (*t*2 - *t*7) ein Vergleichswert (*Fᵥ*) und eine Abweichung dieses Vergleichswertes (*F_{V}*) von dem Referenzwert (*F_{R}*) bestimmt wird (VW),
- **dass** dem Induktor (6) abhängig von der Abweichung Leistung (*P*) zugeführt wird, so dass die Temperatur (*T*) des Heizelementes (3) auf einen dem Referenzwert (*F_{R}*) entsprechenden konstanten Wert geregelt wird (TR) und
- **dass** der Vergleichswert *(F_{V}*) der elektrischen Größe *(vₒ, iₒ, P, I*) in vorgegebenen Zeitabständen *(t*2 - *t*7) bestimmt wird,
- wobei der Referenzwert (*F_{R}*) aus einem aktuellen Wert einer Funktion $F = {k}_{P} ⋅ \frac{P}{{V}_{rms}^{2}} + {k}_{I} ⋅ \frac{I}{{V}_{rms}}$ bestimmt wird, wobei
*kₚ* eine Konstante,
*k_{I}* eine Konstante,
*P* eine über einen Mittelungszeitraum (τ) gemittelte elektrische Leistung,
*I* einen über den Mittelungszeitraum (τ) gemittelten gleichgerichteten elektrischen Strom,
*Vᵣₘₛ* die Wurzel eines quadratischen Mittelwertes einer Eingangsspannung
bezeichnen, wobei die Konstanten (K_{P},K_{I}) experimentell bestimmt werden, um eine maximale variation des Werts der Funktion (F) mit der Temperatur (T) des Heizelements (3) zu erzielen.

2. Verfahren nach Anspruch 1, **dadurch gekennzeichnet, dass** die Temperaturreglung von einem Benutzer durch Betätigung eines Bedienelementes (9) aktiviert wird.

3. Verfahren nach einem der vorangehenden Ansprüche, **dadurch gekennzeichnet, dass** die vorgegebenen Zeitabstände (*t*2 - *t*7) periodisch sind.

4. Verfahren nach einem der vorangehenden Ansprüche, **dadurch gekennzeichnet, dass** die elektrische Größe die elektrische Leistung (*P*) und/oder eine gemittelte Spannung und/oder ein gemittelter Strom (*I*) ist.

5. Verfahren nach einem der vorangehenden Ansprüche, **dadurch gekennzeichnet, dass** der Referenzwert (*F_{R}*) und/oder der Vergleichswert (*F_{V}*) eine Impedanz von dem Heizelement (3) und dem Induktor (6) ist.

6. Verfahren nach einem der vorangehenden Ansprüche, **dadurch gekennzeichnet, dass** der Referenzwert (*F_{R}*) und/oder der Vergleichswert (*F_{V}*) aus der elektrischen Größe (*vₒ*, *iₒ, P, I*) berechnet werden.

7. Verfahren nach einem der Ansprüche 2 bis 6, **dadurch gekennzeichnet, dass** die Temperaturregelung von dem Benutzer durch Betätigung des Bedienelementes (9) deaktiviert wird.

8. Verfahren nach einem der Ansprüche 2 bis 6, **dadurch gekennzeichnet, dass** die Temperaturregelung von dem Benutzer durch Entfernen des Heizelementes (3) deaktiviert wird.

9. Verfahren nach einem der vorangehenden Ansprüche, **dadurch gekennzeichnet, dass** der Referenzwert (*F_{R}*) und/oder der Vergleichswert (*F_{V}*) bei einer vorgegebenen Frequenz der elektrischen Größe (*vₒ, iₒ*) bestimmt werden.

10. Steuerschaltung zur induktiven Erwärmung eines Heizelementes (3) durch einen Induktor (6), mit einem Leistungsregler (10) zur Regelung einer dem Induktor (6) zugeführten elektrischen Leistung (*P*) und mit einer Temperaturregelung für das Heizelement (3), **dadurch gekennzeichnet,**
- **dass** die Steuerschaltung (2) ein Bedienelement (9) zur Aktivierung der Temperaturregelung umfasst,
- **dass** die Steuerschaltung (2) zumindest eine Messeinrichtung (11) zur Bestimmung von mindestens einer elektrischen Größe (*vₒ*, *iₒ, P, I*) der Steuerschaltung (2), die von der Temperatur (T) des Heizelementes (3) abhängt, umfasst,
- **dass** die Steuerschaltung (2) zur Bestimmung eines von der elektrischen Größe (*vₒ, iₒ, P, I*) abhängigen Referenzwertes *(F_{R})* zu einem Aktivierungszeitpunkt (t1) der Temperaturregelung und zur Bestimmung eines von der elektrischen Größe (*vₒ, iₒ, P, I)* abhängigen Vergleichswertes (*Fᵥ*) zu zumindest einem späteren Zeitpunkt (*t2* - *t7*) ausgebildet ist, wobei der Vergleichswert (*Fᵥ*) der elektrischen Größe (*vₒ*, *iₒ, P, I)* in vorgegebenen Zeitabständen (*t*2 - *t*7) bestimmbar ist,
- **dass** die Steuerschaltung (2) eine Vergleichseinheit (12) zur Bestimmung einer Abweichung des Vergleichswertes (*Fᵥ*) von dem Referenzwert (*F_{R}*) umfasst, und
- **dass** die Steuerschaltung (2) eine Steuereinheit (12) zur Steuerung des Leistungsreglers (10) abhängig von der Abweichung umfasst, zur Temperaturregelung des Heizelementes (3) auf einen dem Referenzwert (*F_{R}*) entsprechenden konstanten Wert,
- wobei der Referenzwert (*F_{R}*) aus einem aktuellen Wert einer Funktion $F = {k}_{P} ⋅ \frac{P}{{V}_{rms}^{2}} + {k}_{I} ⋅ \frac{I}{{V}_{rms}}$
bestimmbar ist, wobei
*kₚ* eine Konstante,
*k_{I}* eine Konstante,
*P* eine über einen Mittelungszeitraum (τ) gemittelte elektrische Leistung,
*I* einen über den Mittelungszeitraum (τ) gemittelten gleichgerichteten elektrischen Strom,
*Vᵣₘₛ* die Wurzel eines quadratischen Mittelwertes einer Eingangsspannung
bezeichnen, wobei die Konstanten (K_{P},K_{I}) experimentell bestimmbar sind , damit eine maximale Variation des Werts der Funktion (F) mit der Temperatur (T) des Heizelements (3) erzielbar ist.

11. Steuerschaltung nach Anspruch 10, **dadurch gekennzeichnet, dass** das Bedienelement zur Aktivierung der Temperaturregelung zumindest ein Schalter (9) oder zumindest ein Berührungssensor (9) ist.

12. Steuerschaltung nach Anspruch 10 oder 11, **dadurch gekennzeichnet, dass** die Messeinrichtung (11) zur Bestimmung von der mindestens einen elektrischen Größe (*vₒ*, *iₒ*, *P, I)* der Steuerschaltung (2) eine Spannungsmesseinrichtung und/oder eine Strommesseinrichtung (18) umfasst.

13. Steuerschaltung nach Anspruch 12, **dadurch gekennzeichnet, dass** die Messeinrichtung (11) zumindest einen Strom-Spannungswandler (18) umfasst.

14. Steuerschaltung nach einem der Ansprüche 10 bis 13, **dadurch gekennzeichnet, dass** die Steuerschaltung (2) einen Mikroprozessor (12) umfasst.

15. Induktionskochfeld mit einer Steuerschaltung (2) gemäß einem der Ansprüche 10 bis 14.

16. Induktionsofen mit einer Steuerschaltung (2) gemäß einem der Ansprüche 10 bis 14.

17. Induktionsofen nach Anspruch 16, **dadurch gekennzeichnet, dass** das Heizelement (3) eine Wand (23, 24) des Induktionsofens ist.

18. Induktionsofen nach Anspruch 16 oder 17, **dadurch gekennzeichnet, dass** das Heizelement (3) ein Gargutträger ist.

## Claims

1. Method of temperature regulation of a heating element (3) which is inductively heated by an inductor (6), to which an electrical power (*P*) is fed by way of a control circuit (2), **characterised in that** the
- temperature regulation is activated (AT) at a first time instant (*t*1),
- depending on at least one electrical magnitude (*vₒ*, *iₒ*, *P, I*) of the control circuit (2), which depends on the temperature (*T*) of the heating element (3), a reference value (*F_{R}*) is determined (RW) at this first time instant (*t*1),
- that depending on the electrical magnitude (*vₒ*, *iₒ, P, I*) at at least one later time instant (*t*2 - *t*7) a comparison value (*F_{V}*) and a deviation of this comparison value (*F_{V}*) from the reference value (*F_{R}*) are determined (VW),
- that power (*P*) is fed to the inductor (6) in dependence on the deviation so that the temperature (*T*) of the heating element (3) is regulated (TR) to a constant value corresponding with the reference value (*F_{R}*), and
- the comparison value (*F_{V}*) of the electrical magnitude (*vₒ*, *iₒ, P, I*) is determined at predetermined time intervals (t*2* - t*7*),
wherein the reference value (*F_{R}*) is determined from a current value of a function $F = {k}_{p} ⋅ \frac{P}{{V}_{rms}^{2}} + {k}_{I} ⋅ \frac{I}{{V}_{rms}}$ wherein
*kₚ* denotes a constant
*k_{I}* denotes a constant
*P* denotes an electrical power averaged over an averaging time period (τ)
*I* denotes a rectified electrical current averaged over the averaging time period (τ) and
*Vᵣₘₛ* denotes the root of a squared mean value of an input voltage,
wherein the constants (*Kₚ*, *Kₗ*) are experimentally determined so as to achieve a maximum variation of the value of the function (*F*) by the temperature (*T*) of the heating element (3).

2. Method according to claim 1, **characterised in that** the temperature regulation is activated by a user by actuation of a control element (9).

3. Method according to one of the preceding claims, **characterised in that** the predetermined time intervals (*t*2 - *t*7) are periodic.

4. Method according to one of the preceding claims, **characterised in that** the electrical magnitude is the electric power (*P*) and/or a mean voltage and/or a mean current (*I*).

5. Method according to one of the preceding claims, **characterised in that** the reference value (*F_{R}*) and/or the comparison value (*F_{V}*) is or are an impedance of the heating element (3) and the inductor (6).

6. Method according to one of the preceding claims, **characterised in that** the reference value (*F_{R}*) and/or the comparison value (*F_{V}*) are calculated from the electrical magnitude (*vₒ*, *iₒ, P, I*).

7. Method according to one of claims 2 to 6, **characterised in that** the temperature regulation is deactivated by the user by actuation of the control element (9).

8. Method according to one of claims 2 to 6, **characterised in that** the temperature regulation is deactivated by the user through removal of the heating element (3).

9. Method according to one of the preceding claims, **characterised in that** the reference value (*F_{R}*) and/or the comparison value (*F_{V}*) is or are determined at a predetermined frequency of the electrical magnitude (*vₒ*, *iₒ*).

10. Control circuit for inductive heating of a heating element (3) by an inductor (6), with a power regulator (10) for regulation of an electrical power (*P*), which is fed to the inductor (6), and with a temperature regulation for the heating element (3), **characterised in that**
- the control circuit (2) comprises a control element (9) for activation of the temperature regulation,
- the control circuit (2) comprises at least one measuring device (11) for determination of at least one electrical magnitude (*vₒ*, *iₒ, P, I*) of the control circuit (2), which depends on the temperature (*T*) of the heating element (3),
- the control circuit (2) is constructed for determination of a reference value (*F_{R}*), which is dependent on the electrical magnitude (*vₒ*, *iₒ, P, I*), at an activation time instant (*t*1) of the temperature regulation and for determination of a comparison value (*Fᵥ*), which is dependent on the electrical magnitude (*vₒ*, *iₒ, P, I*), at at least one later time instant *(t*2 *- t*7), wherein the comparison value (*F_{V}*) of the electrical magnitude (*vₒ*, *iₒ*, *P, I*) is determinable at predetermined time intervals (*t*2 - *t*7),
- the control circuit (2) comprises a comparison unit (12) for determination of a deviation of the comparison value (*F_{V}*) from the reference value (*F_{R}*) and
- the control circuit (2) comprises a control unit (12) for controlling the power regulator, in dependence on the deviation, for temperature regulation of the heating element (3) to a constant value corresponding with the reference value (*F_{R}*),
wherein the reference value (*F_{R}*) is determinable from a current value of a function $F = {k}_{p} ⋅ \frac{P}{{V}_{rms}^{2}} + {k}_{I} ⋅ \frac{I}{{V}_{rms}}$
wherein
*kₚ* denotes a constant
*kₗ* denotes a constant
*P* denotes an electrical power averaged over an averaging time period (τ)
*I* denotes a rectified electrical current averaged over the averaging time period (τ) and
*Vᵣₘₛ* denotes the root of a squared mean value of an input voltage,
wherein the constants (*Kₚ*, *Kₗ)* are experimentally determinable so that a maximum variation of the value of the function (*F*) by the temperature (*T*) of the heating element (3) is achievable.

11. Control circuit according to claim 10, **characterised in that** the control element for activation of the temperature regulation is at least one switch (9) or at least one contact sensor (9).

12. Control circuit according to claim 10 or 11, **characterised in that** the measuring device (11) for determination of the at least one electrical magnitude (*vₒ*, *iₒ, P, I*) of the control circuit (2) comprises a voltage measuring device and/or a current measuring device (18).

13. Control circuit according to claim 12, **characterised in that** the measuring device (11) comprises at least one current/voltage converter (18).

14. Control circuit according to one of claims 10 to 13, **characterised in that** the control circuit (2) comprises a microprocessor (12).

15. Induction cooking field with a control circuit (2) according to one of claims 10 to 14.

16. Induction oven with a control circuit (2) according to one of claims 10 to 14.

17. Induction oven according to claim 16, **characterised in that** the heating element (3) is a wall (23, 24) of the induction oven.

18. Induction oven according to claim 16 or 17, **characterised in that** the heating element (3) is a carrier for stock to be cooked.

## Revendications

1. Procédé de régulation de température d'un élément de chauffage (3), qui est chauffé de façon inductive par un inducteur (6), auquel de la puissance (P) électrique est amenée par un circuit de commande (2), **caractérisé en ce que**
- la régulation de température est activée (AT) à un premier moment (*t*1),
- **en ce qu'**une valeur de référence (*F_{R}*) est déterminée (RW) à ce premier moment (*t*1) en fonction d'au moins une grandeur (*vₒ*, *iₒ, P, I*) électrique du circuit de commande (2), laquelle dépend de la température (*T*) de l'élément de chauffage (3),
- **en ce qu'**une valeur de comparaison (*F_{V}*) et un écart de cette valeur de comparaison (*F_{V}*) par rapport à la valeur de référence (*F_{R}*) sont déterminés (VW) en fonction de la grandeur (*vₒ*, *iₒ, P, I*) électrique à au moins un moment *(t*2 - *t*7) ultérieur,
- et **en ce que** de la puissance (*P*) est amenée à l'inducteur (6) en fonction de cet écart, de sorte que la température (*T*) de l'élément de chauffage (3) est réglée (TR) sur une valeur constante correspondant à la valeur de référence (*F_{R}*), et
- **en ce que** la valeur de comparaison (*F_{V}*) de la grandeur (*vₒ*, *iₒ*, *P, I*) électrique est déterminée à des intervalles de temps *(t2 - t*7) prédéfinis,
- la valeur de référence (*F_{R}*) étant déterminée à partir d'une valeur actuelle d'une fonction $F = {k}_{p} . \frac{P}{{V}_{rms}^{2}} + {k}_{l} . \frac{I}{{V}_{rms}}$
*kₚ* désignant une constante,
*k_{I}* une constante,
*P* une puissance électrique moyenne calculée sur une période de calcul de moyenne (*τ*),
*I* un courant électrique redressé et calculé en moyenne sur la période de calcul de moyenne (τ)
*Vᵣₘₛ* la racine d'une moyenne quadratique d'une tension d'entrée,
les constantes (*kₚ*, *kᵢ*) étant déterminées de façon expérimentale afin d'obtenir une variation maximale de la valeur de la fonction (*F*) avec la température (*T*) de l'élément de chauffage (3).

2. Procédé selon la revendication 1, **caractérisé en ce que** la régulation de température est activée par un utilisateur par l'actionnement d'un élément de commande (9).

3. Procédé selon l'une quelconque des revendications précédentes, **caractérisé en ce que** les intervalles (*t*2 - *t*7) prédéfinis sont périodiques.

4. Procédé selon l'une quelconque des revendications précédentes, **caractérisé en ce que** la grandeur électrique est la puissance (*P*) électrique et/ou une tension moyenne et/ou une intensité (*I*) moyenne.

5. Procédé selon l'une quelconque des revendications précédentes, **caractérisé en ce que** la valeur de référence (*F_{R}*) et/ou la valeur de comparaison (*F_{V}*) sont une impédance de l'élément de chauffage (3) et de l'inducteur (6).

6. Procédé selon l'une quelconque des revendications précédentes, **caractérisé en ce que** la valeur de référence (*F_{R}*) et/ou la valeur de comparaison (*F_{V}*) sont calculées à partir de la grandeur (*vₒ*, *iₒ, P, I*) électrique.

7. Procédé selon l'une quelconque des revendications 2 à 6, **caractérisé en ce que** la régulation de température est désactivée par l'utilisateur par l'actionnement de l'élément de commande (9).

8. Procédé selon l'une quelconque des revendications 2 à 6, **caractérisé en ce que** la régulation de température est désactivée par l'utilisateur par enlèvement de l'élément de chauffage (3).

9. Procédé selon l'une quelconque des revendications précédentes, **caractérisé en ce que** la valeur de référence (*F_{R}*) et/ou la valeur de comparaison (*F_{V}*) sont déterminées pour une fréquence prédéfinie de la grandeur (*vₒ*, *iₒ*) électrique.

10. Circuit de commande pour le réchauffement inductif d'un élément de chauffage (3) par un inducteur (6), comprenant un régulateur de puissance (10) pour la régulation d'une puissance (*P*) électrique amenée à l'inducteur (6) et une régulation de température pour l'élément de chauffage (3), **caractérisé en ce que**
- le circuit de commande (2) comprend un élément de commande (9) pour l'activation de la régulation de température,
- **en ce que** le circuit de commande (2) comprend au moins un dispositif de mesure (11) pour la détermination d'au moins une grandeur (*vₒ*, *iₒ*, *P, I*) électrique du circuit de commande (2), qui dépend de la température (*T*) de l'élément de chauffage (3),
- **en ce que** le circuit de commande (2) est conçu pour déterminer une valeur de référence (*F_{R}*) dépendante de la grandeur (*vₒ*, *iₒ, P, I*) électrique à un moment d'activation (*t*1) de la régulation de température et pour déterminer une valeur de comparaison (*F_{V}*) dépendante de la grandeur (*vₒ*, *iₒ, P, I*) électrique à au moins un moment (*t*2 - *t*7) ultérieur, la valeur de comparaison (*F_{V}*) de la grandeur *(vₒ, iₒ, P, I)* électrique pouvant être déterminée à des intervalles de temps (t2-t7) prédéfinis,
- **en ce que** le circuit de commande (2) comprend une unité de comparaison (12) pour déterminer un écart de la valeur de comparaison (*F_{V}*) par rapport à la valeur de référence (*F_{R}*) et
- **en ce que** le circuit de commande (2) comprend une unité de commande (12) pour la commande du régulateur de puissance (10) en fonction de l'écart, pour la régulation de température de l'élément de chauffage (3) sur une valeur constante et correspondant à la valeur de référence (*F_{R}*),
- la valeur de référence (*F_{R}*) pouvant être déterminée à partir d'une valeur actuelle d'une fonction, $F = {k}_{p} . \frac{P}{{V}_{rms}^{2}} + {k}_{l} . \frac{I}{{V}_{rms}}$
*kₚ* désignant une constante,
*kₗ* une constante,
*P* une puissance électrique calculée en moyenne sur une période de calcul de moyenne (τ),
*I* un courant électrique redressé et calculé en moyenne sur la période de calcul de moyenne (τ),
*Vᵣₘₛ* la racine d'une moyenne quadratique carrée d'une tension d'entrée,
les constantes (*kₚ*, *kᵢ*) pouvant être déterminées d'une façon expérimentale de telle sorte qu'une variation maximale de la valeur de la fonction (*F*) avec la température (*T*) de l'élément de chauffage (3) peut être obtenue.

11. Circuit de commande selon la revendication 10, **caractérisé en ce que** l'élément de commande pour l'activation de la régulation de température est au moins un commutateur (9) ou au moins un capteur de proximité (9).

12. Circuit de commande selon la revendication 10 ou 11, **caractérisé en ce que** le dispositif de mesure (11) pour déterminer la au moins une grandeur (*vₒ*, *iₒ, P, I)* électrique du circuit de commande (2) comprend un dispositif de mesure de tension et/ou un dispositif de mesure de courant (18).

13. Circuit de commande selon la revendication 12, **caractérisé en ce que** le dispositif de mesure (11) comprend au moins un convertisseur de tension et de courant (18).

14. Circuit de commande selon l'une quelconque des revendications 10 à 13, **caractérisé en ce que** le circuit de commande (2) comprend un microprocesseur (12).

15. Table de cuisson à induction comprenant un circuit de commande (2) selon l'une quelconque des revendications 10 à 14.

16. Four à induction avec un circuit de commande (2) selon l'une quelconque des revendications 10 à 14.

17. Four à induction selon la revendication 16, **caractérisé en ce que** l'élément de chauffage (3) est une paroi (23, 24) du four à induction.

18. Four à induction selon la revendication 16 ou 17, **caractérisé en ce que** l'élément de chauffage (3) est un support pour l'élément à cuire.
